# EUROPÄISCHE PATENTSCHRIFT

(11) **EP 0 837 207 B1**
(45) Veröffentlichungstag und Bekanntmachung des Hinweises auf die Patenterteilung: **16.11.2005**
(21) Anmeldenummer: 97115658.3
(22) Anmeldetag: 10.09.1997
(51) Int. Cl.: E05D 7/04

(54) **Türband**
Door hinge
Penture de porte

(30) Priorität: 16.10.1996 DE 19642638
(43) Veröffentlichungstag der Anmeldung: 22.04.1998
(73) Patentinhaber: Simonswerk GmbH, D-33378 Rheda-Wiedenbrück (DE)
(72) Erfinder: Jahnke, Wolfgang, 59329 Wadersloh (DE)
(74) Vertreter: Lelgemann, Karl-Heinz

(56) Entgegenhaltungen:
- EP-A- 0 698 712
- DE-A- 2 610 173
- DE-U- 9 415 403
- FR-A- 2 640 734
- US-A- 2 251 865

## Beschreibung

Die Erfindung bezieht sich auf ein Türband mit einem türflügelseitigen Halteteil, das am Türflügel fest anbringbar ist, und einem Flügelteil, das einerseits in in Horizontalrichtung der Türflügelebene zueinander versetzten Stellungen am türflügelseitigen Halteteil befestigbar und andererseits verschwenkbar an einem türrahmenseitigen Stift gelagert ist.

Bei bekannten derartigen Türbändern sind das türflügelseitige Halteteil und das Flügelteil mittels Klemmschrauben aneinander verklemmbar. Die Klemmschrauben verlaufen mit ihrer Axialrichtung in Dickenrichtung des Türflügels und durchgreifen in einem der beiden Teile runde und im anderen der beiden Teile Langlöcher, deren Längserstreckung parallel zur Horizontalrichtung der Türflügelebene angeordnet ist. Die Klemmschrauben können somit mit dem die Rundlöcher aufweisenden Teil in bezug auf das die Langlöcher aufweisende Teil in Horizontalrichtung der Türflügelebene versetzt werden. In einer ausgewählten Stellung können dann durch Anziehen der Klemmschrauben das türflügelseitige Halteteil und das Flügelteil miteinander verklemmt werden.

Falls bei der Montage eines Türflügels in einem Türrahmen mehrmals eine Verstellung des Türflügels in Horizontalrichtung seiner Türflügelebene erforderlich ist, müssen die Klemmschrauben jeweils von neuem gelöst, das türflügelseitige Halteteil und das Flügelteil in die korrekte Positionierung zueinander gebracht und die Klemmschrauben erneut angezogen werden. Hieraus ergibt sich ein beträchtlicher Montageaufwand, wobei erschwerend hinzutritt, daß bei einer Lösung der beschriebenen Klemmschrauben aller den Türflügel mit dem Türrahmen verbindender Türbänder auf die Vertikalfixierung des Türflügels im Türrahmen aufgrund von Verkantungen der Klemmschrauben ud.dgl. verschoben werden kann.

Aus der DE-A-2610173 ist ein Türband bekannt, das alle Merkmale des Oberbegriffs des Anspruchs 1 aufweist, wobei eine Gleitschiene, am Flügelteil angeordnet ist, eine Gleitschienenaufnahme am Halteteil angeordnet ist und die flügelteilseitige Gleitschiene in Horizontalrichtung der Türflügelebene verschieblich und in Vertikal- und Dickenrichtung der Türflügelebene fixiert aufnehmbar ist. Aufgrund des in Horizontalrichtung der Türflügelebene verschieblichen und in Vertikal- und Dickenrichtung der Türflügelebene fixierten Eingriffs zwischen der Gleitschiene und der Gleitschienenaufnahme kann auf eine Verklemmung des Flügelteils am türflügelseitigen Halteteil verzichtet werden. Durch spielfreies Gleiten des Flügelteils in bezug auf das türflügelseitige Halteteil kann der Türflügel in bezug auf den Türrahmen in jede beliebige Position in Horizontalrichtung der Türflügelebene bzw. der Türöffnungsfläche verbracht werden.

Um jedwede unerwünschte räumliche Verschiebung zwischen dem türflügelseitigen Halteteil und dem Flügelteil in Dicken-und in Vertikalrichtung der Türflügelebene sicher auszuschließen, weist die Gleitschienenaufnahme zwei Vorsprünge auf, die mit zwei Ausnehmungen der einen H-förmigen Querschnitt aufweisenden Gleitschiene in Eingriff bringbar sind.

Der Erfindung liegt die Aufgabe zugrunde, das eingangs geschilderte Türband derart weiterzubilden, daß der Montageaufwand beim Einbau des Türflügels in den Türrahmen erheblich reduziert ist.

Die Aufgabe wird durch die Merkmale des Anspruchs 1 gelöst.

Die Verstellung zwischen dem Flügelteil und dem türflügelseitigen Halteteil in Horizontalrichtung der Türflügelebene ist in einfacher Weise mit einer Stellschraube zu bewerkstelligen, die in ihrer zur Horizontalrichtung der Türflügelebene parallelen Axialrichtung fixiert und drehbar am Halteteil sitzt und mit einem Gewinde in Eingriff ist, das in seiner zur Horizontalrichtung der Türflügelebene parallelen Axialrichtung fixiert am Flügelteil angeordnet ist, so daß durch Drehung der Stellschraube das Flügelteil und das Halteteil in Horizontalrichtung der Türflügelebene zueinander verschieblich sind. Durch einfaches Drehen der Stellschraube kann das Flügelteil in Horizontalrichtung der Türflügelebene praktisch stufenlos am türflügelseitigen Halteteil verstellt werden.

Jedwede Fixierelemente entfallen, da die Stellschraube und das Gewinde als selbsthemmende Schraubanordnung ausgebildet sind.

Um schadhafte äußere Einflüsse von den zueinander bewegbaren Einzelteilen des erfindungsgemäßen Türbands fernzuhalten und aus ästhetischen Gründen weist das Türband eine Kappe auf, mittels der das Türband abdeckbar ist und die eine Durchbrechung aufweist, durch die hindurch die Stellschraube von außen betätigbar ist. Zum Drehen der Schraube kann dann auf ein Abnehmen bzw. eine Demontage der Kappe verzichtet werden.

Bei einer vorteilhaften Ausführungsform des erfindungsgemäßen Türbands ist die Gleitschiene einstückig am Halteteil oder am Flügelteil ausgebildet, wobei dann die Gleitschienenaufnahme ebenfalls einstückig am Flügelteil bzw. am Halteteil vorgesehen ist.

Im folgenden wird die Erfindung anhand einer Ausführungsform unter Bezugnahme auf die Zeichnungen näher erläutert.

Es zeigen:
- Figur 1: eine perspektivische Darstellung einer Ausführungsform des erfindungsgemäßen Türbandes in Draufsicht;
- Figur 2: eine perspektivische Darstellung der Ausführungsform des erfindungsgemäßen Türbands in Rückansicht; und
- Figur 3: eine perspektivische Darstellung der Ausführungsform des erfindungsgemäßen Türbands in Vorderansicht, wobei das Türband teilweise mittels einer Kappe abgedeckt ist.

Eine in den Figuren 1 bis 3 dargestellte Ausführungsform erfindungsgemäßen des Türbandsl wird an einem in den Figuren nicht dargestellten Türflügel angebracht, um diesen schwenkbar an einem ebenfalls in den Figuren nicht dargestellten Türrahmen anzubringen, der hierfür ein fest an ihm angebrachtes Schwenklager 2 mit einem Stift 3 aufweist, um den herum das Türband 1 und damit der mit dem Türband 1 fest verbundene Türflügel schwenkbar ist.

Das Türband 1 hat ein Halteteil 4 und ein Flügelteil 5, wobei das Halteteil 4 fest am Türflügel angebracht ist, das Flügelteil 5 verschwenkbar am Stift 3 des rahmenseitigen Schwenklagers 2 gelagert ist und das Halteteil 4 und das Flügelteil 5 in Horizontalrichtung des Türflügels zueinander verschieblich sind.

Das türflügelseitige Halteteil 4 weist in seinem oberen und unteren Bereich im dargestellten Ausführungsbeispiel jeweils drei Schraublöcher 6, mittels denen es mit in den Figuren nicht dargestellten Schrauben mit dem Türflügel fest verbunden wird.

An der Vorderseite des türflügelseitigen Halteteils 4 ist an seinem stiftfernen Ende ein Haltevorsprung 7 ausgebildet, in dem eine Stellschraube 8 drehbar und in ihrer Axialrichtung fixiert am Halteteil 4 gelagert ist. Die Axialrichtung der Stellschraube 8 liegt zur Horizontalrichtung des in den Figuren nicht dargestellten Türflügels parallel. Der Haltevorsprung 7 weist eine Durchbrechung 9 auf, durch die hindurch der in den Figuren nicht sichtbare Schraubkopf der Stellschraube 8 mittels eines geeigneten Werkzeugs drehbar ist.

Wie am besten aus Figur 2 hervorgeht, ist im in Vertikalrichtung mittleren Bereich des Halteteils 4 eine Gleitschienenaufnahme 10 ausgebildet, die sich in Dickenrichtung des Halteteils 4 insgesamt durch dieses erstreckt und in die zwei in Vertikalrichtung vorstehende und sich in Längsrichtung der Gleitschienenaufnahme erstreckende Vorsprünge 11, 12 vorstehen, von denen der obere Vorsprung 11 von der oberen Längswandung der Gleitschienenaufnahme 10 und der untere Vorsprung 12 von der unteren Längswandung der Gleitschienenaufnahme 10 vorsteht.

Die beiden Vorsprünge 11, 12 sind im Eingriff mit einer am Flügelteil 5 einstückig ausgebildeten Gleitschiene 13, die mittels an ihrer oberen und an ihrer unteren Längswandung ausgebildeten Ausnehmungen 14, 15 die Vorsprünge 11, 12 aufnimmt.

Da die flügelteilseitige Gleitschiene mittels ihrer Ausnehmungen 14, 15 die Vorsprünge 11, 12 der halteteilseitigen Gleitschienenaufnahme 10 rittlings übergreift, ist ein spielfreies Gleiten des Flügelteils 5 in bezug auf das Halteteil 4 in einer zur Horizontalrichtung des Türflügels parallelen Gleitrichtung möglich, wohingegen eine Relativbewegung des Flügelteils 5 in Dicken- oder Vertikalrichtung des Türflügels bezüglich des Halteteils 4 sicher ausgeschlossen ist. Das Ausmaß der zwischen dem Flügelteil 5 und dem Halteteil 4 zulässigen Verschiebung in einer zur Horizontalrichtung des Türflügels parallelen Richtung hängt von den Abmessungen der Gleitschiene 13 bzw. der Gleitschienenaufnahme 10 in der zur Horizontalrichtung des Türflügels parallelen Richtung ab.

An der Vorderseite des Flügelteils 5 ist ein vorspringender Block 16 ausgebildet, durch den hindurch ein Gewinde 17 verläuft, dessen Mittelachse mit der Mittelachse der halteteilseitigen Stellschraube 8 fluchtet. Wenn die halteteilseitige Stellschraube 8 mit dem flügelteilseitigen Gewinde 17 in Eingriff ist, kann durch Drehung der Stellschraube 8 die relative Position des Flügelteils 5 in bezug auf das Halteteil 4 in der zur Horizontalrichtung der Türflügelebene parallelen Richtung beliebig variiert werden.

Durch Drehung der Stellschraube 8 kann somit der Türflügel exakt in diejenige Position gebracht werden, in der er in Horizontalrichtung der Türflügelebene mit der im Türrahmen vorhandenen Öffnung fluchtet.

Zweckmäßigerweise wird das Türband 1 mittels einer in Figur 3 dargestellten Kappe 18 abgedeckt, wobei darauf hinzuweisen ist, daß die Kappe 18 in Figur 3 in einer das Türband 1 lediglich teilweise abdeckenden Stellung dargestellt ist.

Um eine Verstellung des Flügelteils 5 in bezug auf das Halteteil 4 auch bei montierter Kappe 18 zu ermöglichen, weist die Kappe 18 eine in Figur 3 nicht dargestellte Durchbrechung auf, durch die hindurch das geeignete Werkzeug mit dem Schraubkopf der Stellschraube 8 in Eingriff bringbar ist.

## Patentansprüche

1. Türband, mit einem türflügelseitigen Halteteil (4), das am Türflügel fest anbringbar ist, einem Flügelteil (5), das einerseits in in Horizontalrichtung der Türflügelebene zueinander versetzten Stellungen am türflügelseitigen Halteteil (4) befestigbar und andererseits verschwenkbar an einem türrahmenseitigen Stift (3) gelagert ist, einer Gleitschiene (13), die am Flügelteil (5) angeordnet ist und einen H-förmigen Querschnitt mit zwei Ausnehmungen (14, 15) aufweist, einer Gleitschienenaufnahme (10), die am Halteteil (4) angeordnet ist und zwei Vorsprünge (11, 12) aufweist, mittels denen die flügelteilseitige Gleitschiene (13) in Horizontalrichtung der Türflügelebene verschieblich und in Vertikal- und Dickenrichtung der Türflügelebene fixiert in der Gleitschienenaufnahme (10) aufnehmbar ist, und einer Stellschraube (8), die mit einem Gewinde (17) in Eingriff ist, dessen Axialrichtung zur Horizontalrichtung der Türflügelebene parallel ist, so dass durch Drehung der Stellschraube (8) das Flügelteil (5) und das Halteteil (4) in Horizontalrichtung der Türflügelebene zueinander verschieblich sind,
**dadurch gekennzeichnet,**
**dass** am stiftfernen Ende des Halteteils (4) ein Haltevorsprung (7) ausgebildet ist, in dem die Stellschraube (8) in ihrer zur Horizontalrichtung der Türflügelebene parallelen Axialrichtung fixiert und drehbar am Halteteil (4) gelagert ist und welcher Haltvorsprung (7) eine Durchbrechung aufweist, durch die hindurch der Schraubkopf der Stellschraube (8) mittels eines geeigneten Werkzeugs drehbar ist,
**dass** das Gewinde (17) am Flügelteil (5) angeordnet ist,
**dass** die Stellschraube (8) und das Gewinde (17) als selbsthemmende Schraubanordnung (8, 17) ausgebildet sind, so dass jedwede Fixierelemente zur Fixierung des Flügelteils (5) am Halteteil (4) entfallen,
und **dass** das Türband (1) eine Kappe (18) aufweist, mittels der das Türband (1) abdeckbar ist, welche Kappe (18) eine Durchbrechung aufweist, durch die hindurch das geeignete Werkzeug mit dem Schraubkopf der Stellschraube (8) in Eingriff bringbar ist.

2. Türband nach Anspruch 1, bei dem die Gleitschiene (13) einstückig am Halteteil (4) oder am Flügelteil (5) ausgebildet ist.

3. Türband nach Anspruch 1 oder 2, bei dem die Gleitschienenaufnahme (10) einstückig am Flügelteil (5) oder am Halteteil (4) ausgebildet ist.

## Claims

1. Hinge plate, with a wing-side holding part (4), which is fixedly mountable to the door wing, a wing part (5), which on the one hand can be attached in positions offset in the horizontal direction of the door wing plane to one another to the door wing side holding part (4) and on the other hand, is pivotably mounted to a door frame-side pin (3), a slide bar (13), which is disposed on the wing part (5) and has an H-shaped transverse cross section with two recesses (14, 15), a slide bar receiving member (10), which is disposed on the holding part (4) and has two projections (11, 12), by means of which the wing part-side slide bar (13) is displaceable and can be receivably fixed in the vertical and thickness direction of the door wing plane in the slide bar receiving member (10), and an adjustment screw (8), which is engaged with a threading (17), whose axial direction is parallel to the horizontal direction of the door wing plane, so that by rotating the adjustment screw (8), the wing part (5) and the holding part (4) are displaceable to one another in the horizontal direction of the door wing plane,
**characterized in that**,
on the end of the holding part (4) remote from the pin, a holding projection (7) is formed, in which the adjustment screw (8) is fixed in its axial direction that is parallel to the horizontal direction of the door wing plane and is rotatably mounted to the holding part (4) and which holding projection (7) has a through hole, through which the screw head of the adjustment screw (8) is rotatable by means of a suitable tool,
that the threading (17) is disposed on the wing part (5),
that the adjustment screw (8) and the threading (17) are formed as self-locking screw assemblies (8, 17), so that any fixing elements for fixing the wing part (5) to the holding part (4) are omitted,
and that the door hinge (1) has a cap, by means of which the door hinge (1) can be covered, which cap (18) has a through hole, through which the suitable tool can be engaged with the screw head of the adjustment screw (8).

2. Door hinge of claim 1, in which the slide bar (13) is formed as one piece on the holding part (4) or on the wing part (5).

3. Door hinge of claim 1 or 2, in which the slide bar receiving member (10) is formed as one piece on the wing part (5) or on the holding part (4).

## Revendications

1. Paumelle, avec un élément de maintien (4) situé du côté du battant de la porte, qui peut être monté de façon fixe sur le battant de la porte, avec un élément formant battant (5), qui peut être monté d'une part dans une direction horizontale du plan du battant de la porte sur l'élément de maintien (4) situé du côté du battant de la porte en positions déportées les unes par rapport aux autres et qui d'autre part est logé de façon pivotante sur une tige (3) située du côté du cadre de la porte, avec une glissière (13), qui est disposée sur l'élément formant battant (5) et qui comporte une section transversale en forme de H avec deux évidements (14, 15), avec un logement pour glissière (10), qui est disposé sur l'élément de maintien (4) et qui comporte deux saillies (11, 12), à l'aide desquelles la glissière (13) située du côté du battant est déplaçable en direction horizontale du plan du battant de la porte et peut être logée tout en étant fixée dans le logement pour glissière (10), en direction verticale et en direction de l'épaisseur du plan du battant de la porte et avec une vis de réglage (8), qui s'accroche dans un taraudage (17), dont la direction axiale est parallèle à la direction horizontale du plan du battant de la porte, pour que lors de la rotation de la vis de réglage (8), l'élément formant battant (5) et l'élément de maintien (4) soient déplaçables l'un vers l'autre en direction horizontale du plan du battant de la porte,
**caractérisé en ce que**
sur l'extrémité de l'élément de maintien (4) qui est éloignée de la tige est formée une saillie de maintien (7) dans laquelle la vis de réglable (8) est fixée et logée de façon rotative sur l'élément de maintien (4) dans sa direction axiale parallèle à la direction horizontale du plan du battant de la porte et **en ce que** cette saillie de maintien (7) comporte un jour, à travers lequel la tête de vis de la vis de réglage (8) est rotative à l'aide d'un outil adapté,
le taraudage (17) est disposé dans l'élément formant battant (5),
la vis de réglage (8) et le taraudage (17) sont conçus sous la forme d'un agencement de vissage (8, 17), pour que tout élément de fixation de l'élément formant battant (5) sur l'élément de maintien soit supprimé, la paumelle (1) comporte un capuchon (18), permettant de recouvrir la paumelle (1), lequel capuchon (18) comporte un jour, à travers lequel l'outil adapté peut être accroché sur la tête de vis de la vis de réglage (8).

2. Paumelle selon la revendication 1, dans laquelle la glissière (13) est conçue en monobloc sur l'élément de maintien (4) ou sur l'élément formant battant (5).

3. Paumelle selon la revendication 1 ou 2, **caractérisée en ce que** le logement de glissière (10) est conçu en monobloc sur l'élément formant battant (5) ou sur l'élément de maintien (4).
